# EUROPÄISCHE PATENTSCHRIFT

(11) **EP 4 341 195 B1**
(45) Veröffentlichungstag und Bekanntmachung des Hinweises auf die Patenterteilung: **11.06.2025**
(21) Anmeldenummer: 22725163.4
(22) Anmeldetag: 21.04.2022
(51) Int. Cl.: B66C 3/02, B66C 3/12, B66D 1/26, B66D 1/28, B66C 3/18

(54) **ANTRIEBSANORDNUNG MIT EINER WELLE, EINER SEILTROMMEL, EINEM HALTEMITTEL, EINEM GETRIEBEMOTOR UND EINEM GREIFKORB**
DRIVE ASSEMBLY COMPRISING A SHAFT, A CABLE DRUM, A HOLDING MEANS, A GEAR MOTOR AND A CLAMSHELL BUCKET
ENSEMBLE D'ENTRAÎNEMENT COMPRENANT UN ARBRE, UN TAMBOUR DE CÂBLE, UN MOYEN DE MAINTIEN, UN MOTEUR À ENGRENAGES ET UNE BENNE PRENEUSE

(30) Priorität: 17.05.2021 CN 202110533469; 07.07.2021 DE 102021003503
(43) Veröffentlichungstag der Anmeldung: 27.03.2024
(73) Patentinhaber: SEW-EURODRIVE GmbH & Co. KG, 76646 Bruchsal (DE)
(72) Erfinder: QIONGHUA, Gao, Tianjin (CN)
(86) Internationale Anmeldenummer: PCT/EP2022/025163
(87) Internationale Veröffentlichungsnummer: WO 2022/242898

(56) Entgegenhaltungen:
- DE-A1- 4 034 006
- US-A- 5 167 401
- US-B1- 6 653 804

## Beschreibung

Die Erfindung betrifft eine Antriebsanordnung mit einer Welle, einer Seiltrommel, einem Haltemittel und einem Getriebemotor.

Es ist allgemein bekannt, dass eine Antriebsanordnung mit einer Welle, einer Seiltrommel, einem Haltemittel und einem Getriebemotor ausgeführt ist.

**Aus der** US 5 167 401 A **ist als nächstliegender Stand der Technik eine Seiltrommel bekannt.**

**Aus der** DE 305 499 A **ein Greifbagger bekannt.**

**Aus der** DE 11 87 776 A **ist eine Einrichtung zur Ermittlung des Öffnungszustands eines Greifers bekannt.**

**Aus der** DE 10 2015 112 639 A1 **ist ein Schalengreifer bekannt.**

**Aus der** WO 2019 / 232 937 A1 **ist ein Greifkorb bekannt.**

**Aus der** DE 199 03 227 A1 **ist ein Seilzug mit Überlastsicherung bekannt.**

**Aus der** US 2016 / 0 031 686 A1 **ist ein Direktantrieb mit lagerlosem Motor bekannt.**

**Aus der** DE 40 34 006 A1 **ist ein Verfahren zum Betreiben eines Krans mit Greifer bekannt.**

**Aus der** US 6 653 804 B1 **ist ein Verfahren zum Steuern eines Krankorbs bekannt.**

Der Erfindung liegt daher die Aufgabe zugrunde, eine Antriebsanordnung mit einer Welle, einer Seiltrommel, einem Haltemittel, einem Getriebemotor und einem Greifkorb mit erhöhter Sicherheit und/oder Standzeit weiterzubilden.

Erfindungsgemäß wird die Aufgabe bei der Antriebsanordnung mit einer Welle, einer Seiltrommel, einem Haltemittel und einem Getriebemotor nach den in Anspruch 1 angegebenen Merkmalen gelöst.

Wichtige Merkmale der Erfindung bei der Antriebsanordnung mit einer Welle, einer Seiltrommel, einem Haltemittel, einem Getriebemotor und einem Greifkorb sind, dass der Getriebemotor ein von einem Elektromotor des Getriebemotors angetriebenes Getriebe aufweist, dessen Abtriebswelle, insbesondere abtreibende Welle, als Hohlwelle ausgeführt ist,
wobei in einem Gehäuseteil des Getriebes (21) Lager aufgenommen sind zur drehbaren Lagerung der Abtriebswelle,
wobei die Welle mittels im Haltemittel aufgenommener Lager drehbar gelagert ist, insbesondere relativ zum Haltemittel,
wobei die Seiltrommel drehfest verbunden ist mit der Welle,
wobei auf der Seiltrommel zwei, insbesondere voneinander in axialer Richtung beabstandete Seile zumindest teilweise aufgewickelt sind,
wobei das erste Seil mit seinem Endbereich an einem ersten Korbteil des Greifkorbs befestigt ist,
wobei das zweite Seil mit seinem Endbereich an einem zweiten Korbteil des Greifkorbs befestigt ist,
die Korbteile um eine gemeinsame Drehachse drehbar gelagert angeordnet sind,
wobei jedes Korbteil über ein jeweiliges Drehlager mit einer Stange verbunden ist, die mit dem Haltemittel verbunden ist, insbesondere spielbehaftet verbunden ist,
insbesondere wobei die Drehlager voneinander und von den beiden Endbereichen beabstandet sind,
wobei der Elektromotor von einem Wechselrichter gespeist wird, insbesondere wobei der Wechselrichter von einem netzgespeisten Umrichter umfasst ist,
wobei am Elektromotor ein Sensor zur Erfassung der Winkellage der Rotorwelle des Elektromotors angeordnet ist,
wobei der Wechselrichter eine Signalelektronik aufweist, die einen Speicher aufweist,
wobei der Sensor mit der Signalelektronik verbunden ist,
   - wobei die Signalelektronik ein Vergleichsmittel aufweist, welches geeignet ausgeführt ist, einen aus dem Speicher ausgelesenen, zu einer ersten Position der gemeinsamen Drehachse zugeordneten, ersten Winkelwert mit dem von dem Sensor erfassten Winkelwert zu vergleichen und abhängig vom Ergebnis des Vergleichs den Elektromotor abzuschalten, insbesondere so dass beim Schließen des Greifkorbs das Aufwickeln des jeweiligen Seils auf die Seiltrommel bei Erreichen des ersten Winkelwerts beendet wird,
   - und/oder wobei die Signalelektronik ein Vergleichsmittel aufweist, welches geeignet ausgeführt ist, einen aus dem Speicher ausgelesenen, zu einer zweiten Position der gemeinsamen Drehachse zugeordneten, ersten Winkelwert mit dem von dem Sensor erfassten Winkelwert zu vergleichen und abhängig vom Ergebnis des Vergleichs den Elektromotor abzuschalten, insbesondere so dass beim Öffnen des Greifkorbs das Abwickeln des jeweiligen Seils von der Seiltrommel bei Erreichen des zweiten Winkelwerts beendet wird.

Von Vorteil ist dabei, dass das Seil nicht überlastet wird und somit die Sicherheit und Standzeit erhöht ist. Denn sobald ein im Speicher hinterlegter Winkelwert erreicht ist, wird der Motor abgeschaltet. Unter dem Winkelwert ist hierbei die absolute Winkelposition zu verstehen, so dass also auch bei mehreren ganzen, von der Seiltrommel zurückgelegten Umdrehungen eine eineindeutige Winkellage vom Sensor bestimmt wird und mit dem im Speicher hinterlegten Wert dann verglichen wird.

Bei einer vorteilhaften Ausgestaltung ist am Haltemittel ein erster, mit der Signalelektronik elektrisch verbundener Endschalter befestigt, insbesondere derart geeignet befestigt, eine erste der Stangen oder ein mit der ersten Stange fest verbundenes Teil zu detektieren, insbesondere so dass abhängig vom Ergebnis des Detektierens ein Abschalten des Elektromotors bewirkt wird. Von Vorteil ist dabei, dass das Seil nicht überlastet wird und somit die Sicherheit und Standzeit erhöht ist

Bei einer vorteilhaften Ausgestaltung ist am Haltemittel ein zweiter, mit der Signalelektronik elektrisch verbundener Endschalter befestigt, insbesondere derart geeignet befestigt, eine zweite Stange oder ein mit der zweiten Stange fest verbundenes Teil zu detektieren, insbesondere so dass abhängig vom Ergebnis des Detektierens ein Abschalten des Elektromotors bewirkt wird. Von Vorteil ist dabei, dass das Seil nicht überlastet wird und somit die Sicherheit und Standzeit erhöht ist.

Bei einer vorteilhaften Ausgestaltung weist der Wechselrichter einen Stromsensor zur Erfassung des Motorstroms des Elektromotors, insbesondere also zur Erfassung des Betrags des vom Wechselrichter dem Elektromotor zugeführten Stromes, auf, und wobei der Stromsensor mit einem Überwachungsmittel der Signalelektronik verbunden ist, welches geeignet ist, den erfassten Stromwert auf Überschreiten eines Schwellwertes zu überwachen, insbesondere um bei Überlastung eine Abschaltung des Motors zu bewirken, insbesondere und um eine mit dem Motor verbundene Bremse zu aktivieren. Von Vorteil ist dabei, dass das Seil nicht überlastet wird und somit die Sicherheit und Standzeit erhöht ist.

Bei einer vorteilhaften Ausgestaltung ist am Haltemittel eine erste Rollenhalterung befestigt, an welcher zwei Rollen aufgenommen und drehbar gelagert sind,
wobei die Rollen voneinander beabstandet und zueinander koaxial ausgerichtet sind,
wobei die Drehachse der Rollen parallel zur Drehachse der Seiltrommel ausgerichtet ist,
wobei, insbesondere zur Verhinderung einer mehrlagigen Bewicklung der Seiltrommel, der minimale Abstand zwischen der Seiltrommel und der jeweiligen Rolle kleiner als das Zweifache des Seildurchmessers, insbesondere des Durchmessers des Seils, ist und/oder größer als der Seildurchmesser ist oder dem Seildurchmesser gleicht.

Von Vorteil ist dabei, dass das Aufwickeln der Seile kontrolliert erfolgt und somit Verschleiß der Seile und das Risiko von Rissen vermindert wird. Somit wird die Standzeit erhöht. Außerdem ist die erfindungsgemäße Antriebsanordnung kompakt und robust ausbildbar.

Bei einer vorteilhaften Ausgestaltung umfasst der von der Seiltrommel in axialer Richtung überdeckte Bereich den von den beiden Rollen in axialer Richtung überdeckten Bereich. Von Vorteil ist dabei, dass beide Rollen den Wickelbereich der beiden Seile auf der Seiltrommel abdecken. Insbesondere ist jede Seilwindung entlang des gesamten Wickelbereichs von je einer der beiden Rollen berührbar. Somit ist ein radiales Herauswandern einer Seilwindung verhinderbar.

Bei einer vorteilhaften Ausgestaltung berührt die erste der Rollen ein erstes Seil oberhalb derjenigen Stelle, an welcher das erste Seil beginnt, die Seiltrommel zu berühren,
wobei bezogen auf die Drehachse der Seiltrommel die erste Rolle einen Umfangswinkelabstandswert zwischen 10° und 50° zu dieser Stelle und/oder zur Horizontalebene aufweist,
insbesondere wobei das erste Seil von der Seiltrommel, insbesondere von der Stelle, bis zu einem ersten Korbteil im Wesentlichen vertikal verläuft, insbesondere wobei das erste Seil mit seinem Endbereich am ersten Korbteil befestigt ist,
   und/oder
die zweite der Rollen berührt ein zweites Seil oberhalb derjenigen Stelle, an welcher das zweite Seil beginnt, die Seiltrommel zu berühren,
wobei bezogen auf die Drehachse der Seiltrommel die zweite Rolle 33 einen Umfangswinkelabstandswert zwischen 10° und 50° zu dieser Stelle und/oder zur Horizontalebene aufweist,

insbesondere wobei das zweite Seil von der Seiltrommel, insbesondere von der Stelle, bis zu einem zweiten Korbteil im Wesentlichen vertikal verläuft, insbesondere wobei das zweite Seil mit seinem Endbereich am zweiten Korbteil befestigt ist. Von Vorteil ist dabei, dass ein mehrlagiges unkontrolliertes und/oder ungeordnetes Aufwickeln des Seils verhinderbar ist. Somit ist auch der Verschleiß der Seile verringert. Mit den beiden Seilen sind die Korbteile eines Greifkorbs betätigbar, so dass der aus den beiden Korbteilen gebildete Greifkorb öffenbar oder schließbar ist. Die beiden Seile werden synchron aufgewickelt, so dass die beiden Korbteile ebenfalls synchron betätigbar sind und der Greifkorb sich daher möglichst symmetrisch schließt oder öffnet. Hierzu ist das Aufwickeln oder Abwickeln der beiden Seile auf derselben Seiltrommel vorteilhaft.

Bei einer vorteilhaften Ausgestaltung ist am Haltemittel eine zweite Rollenhalterung befestigt, an welcher eine dritte Rolle aufgenommen und drehbar gelagert ist,
wobei die dritte Rolle von den beiden anderen Rollen in Umfangsrichtung beabstandet ist.
wobei die Drehachse der dritten Rolle parallel zur Drehachse der Seiltrommel ausgerichtet ist,
wobei, insbesondere zur Verhinderung einer mehrlagigen Bewicklung der Seiltrommel, der minimale Abstand zwischen der Seiltrommel und der dritten Rolle kleiner als das Zweifache des Seildurchmessers, insbesondere des Durchmessers des Seils, ist und/oder größer als der Seildurchmesser ist oder dem Seildurchmesser gleicht,
insbesondere wobei der von der Seiltrommel in axialer Richtung überdeckte Bereich den von der dritten Rolle in axialer Richtung überdeckte Bereich umfasst. Von Vorteil ist dabei, dass
die Sicherheit gegen Verlieren des Seils oder gegen unkontrolliertes ungeordnetes Aufwickeln des Seils verringert ist.

Bei einer vorteilhaften Ausgestaltung ist eine Drehmomentstütze, insbesondere ein Drehmomentstützteil, mit dem Haltemittel verbunden, insbesondere mittels Schrauben verbunden,
wobei zumindest eine durch eine Ausnehmung der Drehmomentstütze durchgehende Schraube
   - in eine Gewindebohrung des Gehäuseteils des Getriebes oder
   - in eine Gewindebohrung eines am Gehäuseteil des Getriebes anliegenden Teils, insbesondere in Richtung der Drehachse der Welle formschlüssig mit dem Gehäuseteil verbundenen Teils,
eingeschraubt ist,
wobei die Schraube mit ihrem Schraubenkopf einen ersten Dämpfungsring auf die Drehmomentstütze drückt und somit die Drehmomentstütze einen zweiten Dämpfungsring zu dem Gehäuseteil des Getriebes hindrückt.

Von Vorteil ist dabei, dass Stoßbelastungen, welche über die Stangen an das Haltemittel weitergeleitet werden zum Getriebemotor hin abdämpfbar sind. Somit ist die Antriebsanordnung robust ausgeführt. Außerdem ist die Seiltrommel über die Welle direkt mit der Abtriebswelle des Getriebes verbunden. Ein Adapter oder eine Kupplung ist nicht vorgesehen. Daher ist eine kompakte Lösung erreicht.

Bei einer vorteilhaften Ausgestaltung ist das Getriebe als Parallelwellengetriebe ausgeführt und die Rotorwelle des Elektromotors ist parallel zur Welle ausgerichtet. Von Vorteil ist dabei, dass eine kostengünstige Herstellung ermöglicht ist.

Bei einer vorteilhaften Ausgestaltung ist der lichte Innendurchmesser der Ausnehmung größer als der maximale Außendurchmesser desjenigen Bereichs der Schraube, der in axialer Richtung denselben Bereich überdeckt, welchen auch die Ausnehmung in axialer Richtung überdeckt. Von Vorteil ist dabei, dass die Schraube beabstandet ist von der Drehmomentstütze.

Bei einer vorteilhaften Ausgestaltung sind die Dämpfungsringe aus einem Material gefertigt sind, welches weicher ist als und/oder eine höhere Elastizität und/oder einfachere Verformbarkeit aufweist als das Material, aus welchem die Drehmomentstütze gefertigt ist und/oder aus welchem das Gehäuseteil gefertigt ist. Von Vorteil ist dabei, dass eine hohe Dämpfung erreichbar ist.

Bei einer vorteilhaften Ausgestaltung sind die Dämpfungsringe aus Kunststoff und/oder Gummi gefertigt. Von Vorteil ist dabei, dass eine Dämpfung von Stoßbelastungen erreichbar ist.

Bei einer vorteilhaften Ausgestaltung ist die Drehmomentstütze als L-förmig gebogenes Stahlteil ausgeführt,
wobei ein erster Schenkel des L sich parallel zur Drehachse der Welle erstreckt und der andere Schenkel sich senkrecht zur Drehachse der Welle erstreckt. Von Vorteil ist dabei, dass eine einfache Herstellung eines robusten Bauteils ermöglicht ist.

Bei einer vorteilhaften Ausgestaltung ist jeder Dämpfungsring mehrstückig ausgeführt. Von Vorteil ist dabei, dass eine verbesserte Dämpfung erreichbar ist.

Bei einer vorteilhaften Ausgestaltung ist jeder Dämpfungsring als Stapel von Ringen ausgeführt, die jeweils aus unterschiedlichem Material gefertigt sind. Von Vorteil ist dabei, dass eine verbesserte Dämpfung von Stoßwellen erreichbar ist und somit der Getriebemotor geschützt angeordnet ist.

Bei einer vorteilhaften Ausgestaltung ist die Welle teilweise in die Hohlwelle eingesteckt und drehfest verbunden, insbesondere mittels Passfederverbindung. Von Vorteil ist dabei, dass eine kompakte und trotzdem robuste Ausführung in einfacher Weise ermöglicht ist.

Bei einer vorteilhaften Ausgestaltung sind auf der Seiltrommel Seile aufwickelbar,
wobei ein jeweiliges Seil mit einem jeweiligen Korbteil eines Greifkorbs verbunden ist. Von Vorteil ist dabei, dass eine einfache robuste Antriebslösung für den Greifkorb erreichbar ist.

Bei einer vorteilhaften Ausgestaltung sind die Korbteile um eine gemeinsame Drehachse drehbar gelagert angeordnet,
wobei jedes Korbteil über ein jeweiliges Drehlager mit einer Stange verbunden ist, die mit dem Haltemittel verbunden ist, insbesondere spielbehaftet verbunden ist. Von Vorteil ist dabei, dass eine einfache kostengünstige Herstellung ermöglicht ist.

Bei einer vorteilhaften Ausgestaltung ist am Haltemittel eine Rollenhalterung zum drehbaren Lagern und Halten einer Dämpfungsrolle befestigt, wobei der Elektromotor, insbesondere mit seinem Gehäuse, an der Rollenhalterung anliegt. Von Vorteil ist dabei, dass eine wirksame Abdämpfung erreichbar ist, da der Motor, insbesondere sein Gehäuse, nur lose anliegt und somit Stoßwellen sich nur schwer zum Motor hin ausbreiten können.

Weitere Vorteile ergeben sich aus den Unteransprüchen. Die Erfindung ist nicht auf die Merkmalskombination der Ansprüche beschränkt. Für den Fachmann ergeben sich weitere sinnvolle Kombinationsmöglichkeiten von Ansprüchen und/oder einzelnen Anspruchsmerkmalen und/oder Merkmalen der Beschreibung und/oder der Figuren, insbesondere aus der Aufgabenstellung und/oder der sich durch Vergleich mit dem Stand der Technik stellenden Aufgabe.

Die Erfindung wird nun anhand von schematischen Abbildungen näher erläutert:
In der Figur 1 ist ein Greifkorbantrieb, insbesondere Schaufelantrieb, schematisch skizziert.
In der Figur 2 ist ein Antriebsbereich des erfindungsgemäßen Antriebs, aufweisend einen Getriebemotor, in Schrägansicht dargestellt.
In der Figur 3 der Antriebsbereich ohne Getriebemotor dargestellt.

Wie in den Figuren dargestellt, weist der Greifkorb zwei relativ zueinander bewegbare Korbteile, insbesondere Schaufeln, auf.
die beiden Korbteile sind um eine gemeinsame Drehachse drehbar angeordnet. In Figur 1 ist die Drehachse in einer ersten Position 1 und in einer zweiten Position 2 schematisch angedeutet. Abhängig von der Drehstellung der Korbteile um die Drehachse herum wird also die Position der Drehachse verschoben, da jedes Korbteil über ein Drehgelenk mit einer Stange 5 verbunden ist, die mit nur geringem Spiel mit einem Haltemittel 23 eines Seilwindenantriebs 3 verbunden ist.

Am Haltemittel 23 ist eines Welle 31 drehbar gelagert, auf welche eine von einem Getriebemotor (20, 21) des Seilwindenantriebs 3 antreibbare Seiltrommel des Seilwindenantriebs 3 aufgesteckt ist und drehfest verbunden ist. Die Seiltrommel wird von einer als Hohlwelle 22 ausgeführten Abtriebswelle eines Getriebes 21 des Getriebemotors angetrieben. Dabei ist die Hohlwelle 22 auf die axial hervorragende Welle 31 aufgesteckt und drehfest verbunden.

Das Getriebe 21 ist von einem Elektromotor 20 angetrieben.

Auf der Seiltrommel sind zwei Seile 4 aufwickelbar, wobei jedes der Seile 4 mit einem jeweiligen Korbteil 6 verbunden ist, so dass durch Aufwickeln oder Abwickeln der Seile 4 auf der Seiltrommel ein Schwenken des jeweiligen Korbteils ermöglicht.

Mit dem Haltemittel 23 ist eine Drehmomentstütze 24 verbunden, durch welche das Reaktionsmoment des Getriebemotors ableitbar ist. Zur Verbindung der Drehmomentstütze 24 sind Schrauben 25 in Gewindebohrungen des Gehäuseteils des Getriebes oder eines am Gehäuseteil des Getriebes anliegenden Blechteils eingeschraubt.

Die Schrauben 25 ragen durch die Drehmomentstütze 24 hindurch, wobei beidseitig der Drehmomentstütze Dämpfungsringe 32 angebracht sind, durch welche die Schrauben 25 ebenfalls hindurchragen.

Somit liegt der Schraubenkopf der jeweiligen Schraube 25 an einem ersten der Dämpfungsringe 32 an, welcher an der Drehmomentstütze 24 anliegt, welche über einen jeweiligen zweiten Dämpfungsring 32 zum Gehäuseteil des Getriebes hingedrückt ist. Dabei ragen die Schrauben 25 durch eine Ausnehmung der Drehmomentstütze hindurch, wobei die Ausnehmung einen größeren lichten Innendurchmesser aufweist als der Außendurchmesser der Schraube 25 ist. Vorzugsweise ist also ein genügend großes Spiel zwischen der jeweiligen Schraube 25 und der Drehmomentstütze 24 vorhanden, dass bei stoßartigen Belastungen der Korbteile 6 der Getriebemotor nur gering belastet wird.

Zwar werden Stoßbelastungen, welche auf die Seile 4 wirken, über die Seiltrommel und die Welle 31 auf die Hohlwelle 22 übertragen, jedoch werden Stoßbelastungen, welche über die Stangen 5 eingetragen werden nur über das Haltemittel 23 und die Drehmomentstütze 24 und die zwischengeordneten Dämpfungsringe 32 zum Getriebe hinübertragen.

Die Dämpfungsringe 32 sind aus einem weicheren Material als die vorzugsweise aus Stahl gefertigte Drehmomentstütze 24 und das vorzugsweise aus Stahl gefertigte Gehäuseteil des Getriebes. Als Material der Dämpfungsringe 32 eignet sich ein Kunststoff und/oder Gummi.

Der Elektromotor 20, insbesondere das Gehäuse des Elektromotors 20, liegt vorzugsweise an einer Rollenhalterung 35 an, so dass der Getriebemotor vor Stößen geschützt ist.

Die Drehmomentstütze 24 ist als L-förmig gebogenes Stahlteil ausgeführt, wobei ein erster Schenkel des L sich parallel zur Drehachse der Welle erstreckt und der andere Schenkel sich senkrecht zur Drehachse der Welle erstreckt.

Die Rollenhalterung 35 ist am Haltemittel 23 befestigt und lagert zwei zueinander koaxial ausgerichtete Rollen 33 drehbar. Die beiden Rollen 33 sind voneinander axial beabstandet. Dabei sind die Drehachsen der Rollen 33 parallel zur Drehachse der Seiltrommel 30 ausgerichtet. Der minimale Abstand zwischen der Seiltrommel 30 und der jeweiligen Rolle 33 gleicht dabei dem Durchmesser des Seils 4. Somit ist das jeweilige Seil 4 nur einlagig auf der Seiltrommel 30 aufwickelbar. Beim Aufwickeln oder Abwickeln des jeweiligen Seils 4 führt die Rolle 33 das jeweilige Seil 4. Somit fungiert die Rolle 33 als Verliersicherung.

Die Rollen 33 berühren das jeweilige Seil 4 oberhalb derjenigen Stelle, an welcher das Seil 4 beginnt, die Seiltrommel 30 zu berühren. Bezogen auf die Drehachse der Seiltrommel 30 weist die Rolle 33 jeweils einen Umfangswinkelabstandswert zwischen 10° und 50° zu dieser Stelle und/oder zur Horizontalebene auf. Das Seil 4 verläuft von der Seiltrommel 30, insbesondere von der Stelle, bis zum jeweiligen Korbteil 6 im Wesentlichen vertikal.

Der von der Seiltrommel 30 in axialer Richtung überdeckte Bereich umfasst den von den beiden Rollen 33 jeweils in axialer Richtung überdeckten Bereich.

Eine dritte Rolle 34 ist ebenfalls an einer mit dem Haltemittel 23 verbundenen weiteren Halterung drehbar gelagert, wobei die Drehachse dieser dritten Rolle 34 ebenfalls parallel zur Drehachse der Seiltrommel 30 ausgerichtet ist.

Der in axialer Richtung von der Seiltrommel überdeckte Bereich umfasst ebenfalls den von der dritten Rolle 34 in axialer Richtung überdeckten Bereich. Der minimale Abstand zwischen der Seiltrommel 30 und der dritten Rolle 34 gleicht dabei ebenfalls dem Durchmesser des Seils 4. Somit ist eine weitere Sicherung für das Seil 4 erreicht. Denn auch die dritte Rolle 34 gibt nur eine einlagige Bewicklung der Seiltrommel 30 mit dem Seil 4 frei, insbesondere verhindert also eine zweilagige oder mehrlagige Bewicklung.

Der von der dritten Rolle 34 in axialer Richtung überdeckte Bereich umfasst den von der ersten und zweiten Rolle 33 in axialer Richtung überdeckten Bereich. Somit ist nur eine einzige dritte Rolle 34 zur Sicherung des Aufwickelns beider Seile 4 notwendig. Die dritte Rolle 34 weist bezogen auf die Drehachse der Seiltrommel 30 einen Winkelabstand zur ersten Rolle 33 entgegen der Umfangsrichtung betragsmäßig zwischen 70° und 90° auf.

Somit ist die dritte Rolle 34 unterhalb, also in Gravitationsrichtung unterhalb, der ersten Rolle 33 angeordnet.

Die Rollenhalterung 35 weist eine fest mit dem Haltemittel 23 verbundene Achse auf, auf der die hohlzylindrisch ausgeführten Rollen 33 mittels eines Wälzlagers, insbesondere Nadellager, oder mittels Gleitlager drehbar gelagert sind. Die Achse ist dabei mittig mit dem Härtemittel 23 verbunden, so dass die beiden Rollen 33 symmetrisch zu dieser mittigen Verbindungsstelle anordenbar sind.

Hingegen ist die weitere Rollenhalterung für die dritte Rolle 34 zweiteilig ausgeführt, so dass beide Enden der dritten Rolle 34 jeweils über ein Wälzlager, insbesondere Nadellager, oder mittels Gleitlager gelagert sind und jedes der beiden Teile der Rollenhalterung mit dem Haltemittel 23 jeweils fest verbunden ist.

Der Elektromotor 20 weist einen Sensor zur Erfassung der Winkellage des Rotors des Elektromotors 20 auf. Dabei ist der Sensor als Multiturn-Encoder ausgeführt. Der Sensor erfasst also auch die Umdrehungen zusätzlich zu den Drehwinkelwerten der Rotorwelle des Elektromotors beim Aufwickeln des Seils 4 auf der Seiltrommel 30. Das Sensorsignal des Sensors wird einem Wechselrichter zugeleitet, welcher den Elektromotor speist.

In einem vom Wechselrichter umfassten Speicher ist ein zur erste Position 1 zugeordneter erster Winkelwert hinterlegt und ein zur zweiten Position 2 zugeordneter zweiter Winkelwert hinterlegt.

Beim Schließen des Greifkorbs wird das Aufwickeln des Seils 4 auf die Seiltrommel 30 bei Erreichen des ersten Winkelwerts beendet.

Beim Öffnen des Greifkorbs wird das Abwickeln des Seils 4 von der Seiltrommel 30 bei Erreichen des zweiten Winkelwerts beendet.

Somit sind Überlastungen verhindert. Außerdem wird kontinuierlich mittels eines Stromsensors des Wechselrichters der Motorstrom, also der Betrag des dem Elektromotor zugeführten Stromes, auf Überschreiten eines Schwellwertes überwacht, um bei Überlastung eine Abschaltung des Motors zu bewirken, insbesondere um eine mit dem Motor verbundene Bremse zu aktivieren.

Bei weiteren erfindungsgemäßen Ausführungsbeispielen werden zusätzlich Endschalter am Haltemittel 23 befestigt, die ein Erreichen der zur ersten Position 1 beziehungsweise zweiten Position 2 gehörigen Drehlage der Stangen 5 erfassen. Auf diese Weise ist ebenfalls eine Abschaltung des Motors erreichbar und somit eine erhöhte Sicherheit. Die Endschalter müssen nicht direkt die Stange detektieren, sondern dürfen auch ein mit der Stange fest verbundenes Teil detektieren. Die Endschalter sind in einem mit dem Haltemittel 23 verbundenen Gehäuse geschützt angeordnet.

Bei weiteren erfindungsgemäßen Ausführungsbeispielen wird als genannter jeweiliger minimaler Abstand nicht der Seildurchmesser gewählt, sondern ein größerer Wert, der aber kleiner als das Doppelte des Seildurchmessers ist. Somit ist etwas Spiel für das Seil vorhanden, aber eine zweilagige oder mehrlagige Bewicklung weiterhin verhindert.

Bei weiteren erfindungsgemäßen Ausführungsbeispielen wird jeder Dämpfungsring mehrstückig ausgeführt. Dabei ist also jeder Dämpfungsring durch einen Stapel von Ringen ausführbar, die jeweils aus unterschiedlichem Material gefertigt sind. Somit ist eine weiter verbesserte Dämpfung erreichbar.

### Bezugszeichenliste

1 erste Position
2 zweite Position
3 Seilwindenantrieb
4 Seil
5 Stange
6 Korbteil, insbesondere Schaufel
20 Elektromotor
21 Getriebe
22 Hohlwelle, insbesondere Abtriebswelle
23 Haltemittel
24 Drehmomentstütze
25 Schrauben
30 Seiltrommel
31 Welle
32 Dämpfungsring
33 erste oder zweite Rolle
34 dritte Rolle
35 Rollenhalterung

## Patentansprüche

1. Antriebsanordnung mit einer Welle (31), einer Seiltrommel (30), einem Haltemittel (23) einem Getriebemotor und einem Greifkorb,
wobei der Getriebemotor ein von einem Elektromotor (20) des Getriebemotors angetriebenes Getriebe (21) mit einer Abtriebswelle, insbesondere abtreibende Welle, aufweist,
wobei in einem Gehäuseteil des Getriebes (21) Lager aufgenommen sind zur drehbaren Lagerung der Abtriebswelle,
wobei
die Welle (31) mittels im Haltemittel (23) aufgenommener Lager drehbar gelagert ist, insbesondere relativ zum Haltemittel (23),
wobei die Seiltrommel (30) drehfest verbunden ist mit der Welle (31),
wobei auf der Seiltrommel (30) zwei, insbesondere voneinander in axialer Richtung beabstandete Seile (4) zumindest teilweise aufgewickelt sind,
wobei das erste Seil (4) mit seinem Endbereich an einem ersten Korbteil (6) des Greifkorbs befestigt ist,
wobei das zweite Seil (4) mit seinem Endbereich an einem zweiten Korbteil (6) des Greifkorbs befestigt ist,
wobei der Elektromotor (20) von einem Wechselrichter gespeist wird, insbesondere wobei der Wechselrichter von einem netzgespeisten Umrichter umfasst ist,
**dadurch gekennzeichnet, dass**
die Abtriebswelle des Getriebes (21) als Hohlwelle (22) ausgeführt ist,
die Korbteile (6) um eine gemeinsame Drehachse drehbar gelagert angeordnet sind,
wobei jedes Korbteil (6) über ein jeweiliges Drehlager mit einer Stange (5) verbunden ist, die mit dem Haltemittel (23) verbunden ist, insbesondere spielbehaftet verbunden ist,
insbesondere wobei die Drehlager voneinander und von den beiden Endbereichen beabstandet sind,
wobei am Elektromotor (20) ein Sensor zur Erfassung der Winkellage der Rotorwelle des Elektromotors (20) angeordnet ist,
wobei der Wechselrichter eine Signalelektronik aufweist, die einen Speicher aufweist,
wobei der Sensor mit der Signalelektronik verbunden ist,
- wobei die Signalelektronik ein Vergleichsmittel aufweist, welches geeignet ausgeführt ist, einen aus dem Speicher ausgelesenen, zu einer ersten Position (1) der gemeinsamen Drehachse zugeordneten, ersten Winkelwert mit dem von dem Sensor erfassten Winkelwert zu vergleichen und abhängig vom Ergebnis des Vergleichs den Elektromotor (20) abzuschalten, insbesondere so dass beim Schließen des Greifkorbs das Aufwickeln des jeweiligen Seils (4) auf die Seiltrommel (30) bei Erreichen des ersten Winkelwerts beendet wird,
- und/oder wobei die Signalelektronik ein Vergleichsmittel aufweist, welches geeignet ausgeführt ist, einen aus dem Speicher ausgelesenen, zu einer zweiten Position (2) der gemeinsamen Drehachse zugeordneten, ersten Winkelwert mit dem von dem Sensor erfassten Winkelwert zu vergleichen und abhängig vom Ergebnis des Vergleichs den Elektromotor (20) abzuschalten, insbesondere so dass beim Öffnen des Greifkorbs das Abwickeln des jeweiligen Seils (4) von der Seiltrommel (30) bei Erreichen des zweiten Winkelwerts beendet wird.

2. Antriebsanordnung nach Anspruch 1,
**dadurch gekennzeichnet, dass**
am Haltemittel (23) ein erster, mit der Signalelektronik elektrisch verbundener Endschalter befestigt ist, insbesondere derart geeignet befestigt ist, eine erste der Stangen (5) oder ein mit der ersten Stange (5) fest verbundenes Teil zu detektieren, insbesondere so dass abhängig vom Ergebnis des Detektierens ein Abschalten des Elektromotors (20) bewirkt wird,
und/oder dass
am Haltemittel (23) ein zweiter, mit der Signalelektronik elektrisch verbundener Endschalter befestigt ist, insbesondere derart geeignet befestigt ist, eine zweite Stange (5) oder ein mit der zweiten Stange (5) fest verbundenes Teil zu detektieren, insbesondere so dass abhängig vom Ergebnis des Detektierens ein Abschalten des Elektromotors (20) bewirkt wird.

3. Antriebsanordnung nach einem der vorangegangenen Ansprüche,
**dadurch gekennzeichnet, dass**
der Wechselrichter einen Stromsensor zur Erfassung des Motorstroms des Elektromotors (20), insbesondere also zur Erfassung des Betrags des vom Wechselrichter dem Elektromotor (20) zugeführten Stromes, aufweist, und wobei der Stromsensor mit einem Überwachungsmittel der Signalelektronik verbunden ist, welches geeignet ist, den erfassten Stromwert auf Überschreiten eines Schwellwertes zu überwachen, insbesondere um bei Überlastung eine Abschaltung des Motors zu bewirken, insbesondere und um eine mit dem Motor verbundene Bremse zu aktivieren.

4. Antriebsanordnung nach einem der vorangegangenen Ansprüche,
**dadurch gekennzeichnet, dass**
am Haltemittel (23) eine erste Rollenhalterung befestigt ist, an welcher zwei Rollen (33) aufgenommen und drehbar gelagert sind,
wobei die Rollen (33) voneinander beabstandet und zueinander koaxial ausgerichtet sind,
wobei die Drehachse der Rollen (33) parallel zur Drehachse der Seiltrommel (30) ausgerichtet ist,
wobei, insbesondere zur Verhinderung einer mehrlagigen Bewicklung der Seiltrommel (30),
der minimale Abstand zwischen der Seiltrommel (30) und der jeweiligen Rolle (33) kleiner als das Zweifache des Seildurchmessers, insbesondere des Durchmessers des Seils (4), ist und/oder größer als der Seildurchmesser ist oder dem Seildurchmesser gleicht.

5. Antriebsanordnung nach Anspruch 4,
**dadurch gekennzeichnet, dass**
der von der Seiltrommel (30) in axialer Richtung überdeckte Bereich den von den beiden Rollen (33) in axialer Richtung überdeckten Bereich umfasst.

6. Antriebsanordnung nach einem der Ansprüche 4 bis 5,
**dadurch gekennzeichnet, dass**
die erste der Rollen (33) ein erstes Seil (4) oberhalb derjenigen Stelle berührt, an welcher das erste Seil (4) beginnt, die Seiltrommel (30) zu berühren,
wobei bezogen auf die Drehachse der Seiltrommel (30) die erste Rolle (33) einen Umfangswinkelabstandswert zwischen 10° und 50° zu dieser Stelle und/oder zur Horizontalebene aufweist,
insbesondere wobei das erste Seil (4) von der Seiltrommel (30), insbesondere von der Stelle, bis zu einem ersten Korbteil (6) im Wesentlichen vertikal verläuft, insbesondere wobei das erste Seil (4) mit seinem Endbereich am ersten Korbteil (6) befestigt ist,
und/oder dass
die zweite der Rollen (33) ein zweites Seil (4) oberhalb derjenigen Stelle berührt, an welcher das zweite Seil (4) beginnt, die Seiltrommel (30) zu berühren,
wobei bezogen auf die Drehachse der Seiltrommel (30) die zweite Rolle (33) einen Umfangswinkelabstandswert zwischen 10° und 50° zu dieser Stelle und/oder zur Horizontalebene aufweist,
insbesondere wobei das zweite Seil (4) von der Seiltrommel (30), insbesondere von der Stelle, bis zu einem zweiten Korbteil (6) im Wesentlichen vertikal verläuft, insbesondere wobei das zweite Seil (4) mit seinem Endbereich am zweiten Korbteil (6) befestigt ist.

7. Antriebsanordnung nach einem der Ansprüche 4 bis 6,
**dadurch gekennzeichnet, dass**
am Haltemittel (23) eine zweite Rollenhalterung befestigt ist, an welcher eine dritte Rolle (34) aufgenommen und drehbar gelagert ist,
wobei die dritte Rolle von den beiden anderen Rollen (33) in Umfangsrichtung beabstandet ist.
wobei die Drehachse der dritten Rolle (34) parallel zur Drehachse der Seiltrommel (30) ausgerichtet ist,
wobei, insbesondere zur Verhinderung einer mehrlagigen Bewicklung der Seiltrommel (30), der minimale Abstand zwischen der Seiltrommel (30) und der dritten Rolle (34) kleiner als das Zweifache des Seildurchmessers, insbesondere des Durchmessers des Seils (4), ist und/oder größer als der Seildurchmesser ist oder dem Seildurchmesser gleicht,
insbesondere wobei der von der Seiltrommel (30) in axialer Richtung überdeckte Bereich den von der dritten Rolle (34) in axialer Richtung überdeckte Bereich umfasst.

8. Antriebsanordnung nach einem der vorangegangenen Ansprüche,
**dadurch gekennzeichnet, dass**
eine Drehmomentstütze (24), insbesondere ein Drehmomentstützteil, mit dem Haltemittel (23) verbunden ist, insbesondere mittels Schrauben (25) verbunden ist,
wobei zumindest eine durch eine Ausnehmung der Drehmomentstütze (24) durchgehende Schraube
- in eine Gewindebohrung des Gehäuseteils des Getriebes (21) oder
- in eine Gewindebohrung eines am Gehäuseteil des Getriebes (21) anliegenden Teils, insbesondere in Richtung der Drehachse der Welle (31) formschlüssig mit dem Gehäuseteil verbundenen Teils,
eingeschraubt ist,
wobei die Schraube mit ihrem Schraubenkopf einen ersten Dämpfungsring (32) auf die Drehmomentstütze (24) drückt und somit die Drehmomentstütze (24) einen zweiten Dämpfungsring (32) zu dem Gehäuseteil des Getriebes (21) hindrückt.

9. Antriebsanordnung nach einem der vorangegangenen Ansprüche,
**dadurch gekennzeichnet, dass**
das Getriebe (21) als Parallelwellengetriebe ausgeführt ist und die Rotorwelle des Elektromotors (20) parallel zur Welle (31) ausgerichtet ist.

10. Antriebsanordnung nach Anspruch 8,
**dadurch gekennzeichnet, dass**
der lichte Innendurchmesser der Ausnehmung in der Drehmomentstütze (24) größer ist als der maximale Außendurchmesser desjenigen Bereichs der Schraube, der in axialer Richtung denselben Bereich überdeckt, welchen auch die Ausnehmung in axialer Richtung überdeckt.

11. Antriebsanordnung nach Anspruch 8 oder 10,
**dadurch gekennzeichnet, dass**
die Dämpfungsringe (32) aus einem Material gefertigt sind, welches eine höhere Elastizität aufweist als das Material, aus welchem die Drehmomentstütze (24) gefertigt ist und/oder aus welchem das Gehäuseteil gefertigt ist.

12. Antriebsanordnung nach einem der Ansprüche 8, 10 oder 11,
**dadurch gekennzeichnet, dass**
die Dämpfungsringe (32) aus Kunststoff und/oder Gummi gefertigt sind.

13. Antriebsanordnung nach einem der Ansprüche 8 oder 10 bis 12,
**dadurch gekennzeichnet, dass**
die Drehmomentstütze (24) als L-förmig gebogenes Stahlteil ausgeführt ist,
wobei ein erster Schenkel des L sich parallel zur Drehachse der Welle (31) erstreckt und der andere Schenkel sich senkrecht zur Drehachse der Welle (31) erstreckt.

14. Antriebsanordnung nach einem der Ansprüche 8 oder 10 bis 13,
**dadurch gekennzeichnet, dass**
jeder Dämpfungsring (32) mehrstückig ausgeführt ist.

15. Antriebsanordnung nach einem der Ansprüche 8 oder 10 bis 14,
**dadurch gekennzeichnet, dass**
jeder Dämpfungsring (32) als Stapel von Ringen ausgeführt ist, die jeweils aus unterschiedlichem Material gefertigt sind.

16. Antriebsanordnung nach einem der vorangegangenen Ansprüche, **dadurch gekennzeichnet, dass**
die Welle (31) teilweise in die Hohlwelle (22) eingesteckt ist und drehfest verbunden ist, insbesondere mittels Passverbindung.

17. Antriebsanordnung nach einem der Ansprüche 1 bis 3 oder 8-16, **dadurch gekennzeichnet, dass**
am Haltemittel (23) eine Rollenhalterung zum drehbaren Lagern und Halten einer Rolle (33) befestigt ist,
wobei der minimale Abstand zwischen der Rolle (33) und der Seiltrommel (30) dem Durchmesser des Seils (4), insbesondere des auf der Seiltrommel (30) aufgewickelten Seils (4) gleicht,
insbesondere so, dass das Seil (4) auf der Seiltrommel (30) nur einlagig aufwickelbar ist, und/oder dass
der Elektromotor (20), insbesondere mit seinem Gehäuse, an der Rollenhalterung anliegt.

## Claims

1. A drive arrangement having a shaft (31), a cable drum (30), a holding means (23), a geared motor and a grab bucket,
wherein the geared motor has a gear unit (21), driven by an electric motor (20) of the geared motor, having an output shaft, in particular driven shaft,
wherein in a housing part of the gear unit (21) there are received bearings for the rotatable mounting of the output shaft,
wherein the shaft (31) is rotatably mounted, in particular relative to the holding means (23), by means of bearings received in the holding means (23),
wherein the cable drum (30) is connected to the shaft (31) in a rotationally-fixed manner, wherein two cables (4), in particular spaced apart from one another in an axial direction, are at least partially wound on the cable drum (30),
wherein the first cable (4) is secured by means of its end region to a first bucket part (6) of the grab bucket,
wherein the second cable (4) is secured by means of its end region to a second bucket part (6) of the grab bucket,
wherein the electric motor (20) is supplied by an inverter, in particular wherein the inverter is encompassed by a mains-powered converter,
**characterised in that**
the output shaft of the gear unit (21) is in the form of a hollow shaft (22),
the bucket parts (6) are arranged rotatably mounted about a common rotational axis, wherein each bucket part (6) is connected to a bar (5) via a respective pivot bearing, which bar is connected to the holding means (23), in particular is connected with play, in particular wherein the pivot bearings are spaced apart from one another and from the two end regions,
wherein a sensor for detecting the angular position of the rotor shaft of the electric motor (20) is arranged at the electric motor (20),
wherein the inverter has signal electronics which have a memory,
wherein the sensor is connected to the signal electronics,
- wherein the signal electronics have a comparison means appropriately designed to compare a first angle value, retrieved from the memory and associated with a first position (1) of the common rotational axis, with the angle value detected by the sensor and to switch off the electric motor (20) dependent on the result of the comparison, in particular so that upon closing of the grab bucket, the winding of the respective cable (4) onto the cable drum (30) is ended when the first angle value is reached,
- and/or wherein the signal electronics have a comparison means appropriately designed to compare a first angle value, retrieved from the memory and associated with a second position (2) of the common rotational axis, with the angle value detected by the sensor and to switch off the electric motor (20) dependent on the result of the comparison, in particular so that upon opening of the grab bucket, the unwinding of the respective cable (4) from the cable drum (30) is ended when the second angle value is reached.

2. A drive arrangement according to claim 1,
**characterised in that**
a first limit switch electrically connected to the signal electronics is secured to the holding means (23), in particular is secured in an appropriate manner to detect a first of the bars (5) or a part securely connected to the first bar (5), in particular so that switching off of the electric motor (20) is brought about dependent on the result of the detection,
and/or **in that**
a second limit switch electrically connected to the signal electronics is secured to the holding means (23), in particular is secured in an appropriate manner to detect a second bar (5) or a part securely connected to the second bar (5), in particular so that switching off of the electric motor (20) is brought about dependent on the result of the detection.

3. A drive arrangement according to any one of the preceding claims,
**characterised in that**
the inverter has a current sensor for detection of the motor current of the electric motor (20), in particular therefore for detection of the amount of the current supplied to the electric motor (20) from the inverter, and wherein the current sensor is connected to a monitoring means of the signal electronics, which is able to monitor the exceeding of a threshold value by the detected current value, in particular in order to bring about a switching off of the motor in the event of an overload, in particular and to activate a brake connected to the motor.

4. A drive arrangement according to any one of the preceding claims,
**characterised in that**
secured to the holding means (23) there is a first roller holding means on which two rollers (33) are received and rotatably mounted,
wherein the rollers (33) are at a distance from one another and oriented coaxially with one another,
wherein the rotational axis of the rollers (33) is oriented parallel to the rotational axis of the cable drum (30),
wherein, in particular to prevent a multi-layer winding of the cable drum (30), the minimum distance between the cable drum (30) and the respective roller (33) is smaller than double the cable diameter, in particular double the diameter of the cable (4), and/or is greater than the cable diameter or is equal to the cable diameter.

5. A drive arrangement according to claim 4,
**characterised in that**
the region covered in an axial direction by the cable drum (30) comprises the region covered in an axial direction by the two rollers (33).

6. A drive arrangement according to one of claims 4 to 5,
**characterised in that**
the first of the rollers (33) contacts a first cable (4) above that site at which the first cable (4) begins to contact the cable drum (30),
wherein related to the rotational axis of the cable drum (30), the first roller (33) has a circumferential angle distance value between 10° and 50° with respect to this site and/or with respect to the horizontal plane,
in particular wherein the first cable (4) runs substantially vertically from the cable drum (30), in particular from the site, to a first bucket part (6), in particular wherein the end region of the first cable (4) is secured to the first bucket part (6),
and/or **in that**
the second of the rollers (33) contacts a second cable (4) above that site at which the second cable (4) begins to contact the cable drum (30),
wherein related to the rotational axis of the cable drum (30), the second roller (33) has a circumferential angle distance value between 10° and 50° with respect to this site and/or with respect to the horizontal plane,
in particular wherein the second cable (4) runs substantially vertically from the cable drum (30), in particular from the site, to a second bucket part (6), in particular wherein the end region of the second cable (4) is secured to the second bucket part (6).

7. A drive arrangement according to any one of claims 4 to 6,
**characterised in that**
secured to the holding means (23) there is a second roller holding means on which a third roller (34) is received and rotatably mounted,
wherein the third roller is at a distance from the two other rollers (33) in a circumferential direction,
wherein the rotational axis of the third roller (34) is oriented parallel to the rotational axis of the cable drum (30),
wherein, in particular to prevent a multi-layer winding of the cable drum (30), the minimum distance between the cable drum (30) and the third roller (34) is smaller than double the cable diameter, in particular double the diameter of the cable (4), and/or is greater than the cable diameter or equal to the cable diameter,
in particular wherein the region covered in an axial direction by the cable drum (30) comprises the region covered in an axial direction by the third roller (34).

8. A drive arrangement according to any one of the preceding claims,
**characterised in that**
a torque support (24), in particular a torque support part, is connected to the holding means (23), in particular by means of screws (25),
wherein at least one screw passing through a cutout of the torque support (24) is screwed into
- a tapped bore of the housing part of the gear unit (21) or
- a tapped bore of a part resting against the housing part of the gear unit (21), in particular a part connected in a form-locked manner to the housing part in the direction of the rotational axis of the shaft (31),
wherein the screw presses a first damping ring (32) onto the torque support (24) by means of its screw head and consequently the torque support (24) presses a second damping ring (32) towards the housing part of the gear unit (21).

9. A drive arrangement according to any one of the preceding claims,
**characterised in that**
the gear unit (21) is in the form of a parallel shaft gear unit and the rotor shaft of the electric motor (20) is oriented parallel to the shaft (31).

10. A drive arrangement according to claim 8,
**characterised in that**
the clear inner diameter of the cutout in the torque support (24) is greater than the maximum outer diameter of that region of the screw which in an axial direction covers the same region which the cutout also covers in an axial direction.

11. A drive arrangement according to claim 8 or 10,
**characterised in that**
the damping rings (32) are manufactured of a material which has a greater elasticity than the material from which the torque support (24) is manufactured and/or from which the housing part is manufactured.

12. A drive arrangement according to any one of claims 8, 10 or 11,
**characterised in that**
the damping rings (32) are manufactured of plastics material and/or rubber.

13. A drive arrangement according to any one of claims 8 or 10 to 12,
**characterised in that**
the torque support (24) is in the form of a steel part bent in an L shape,
wherein a first limb of the L extends parallel to the rotational axis of the shaft (31) and the other limb extends perpendicular to the rotational axis of the shaft (31).

14. A drive arrangement according to any one of claims 8 or 10 to 13,
**characterised in that**
each damping ring (32) is multi-part.

15. A drive arrangement according to any one of claims 8 or 10 to 14,
**characterised in that**
each damping ring (32) is in the form of a stack of rings which in each case are manufactured of a differing material.

16. A drive arrangement according to any one of the preceding claims,
**characterised in that**
the shaft (31) is partially inserted into the hollow shaft (22) and connected in a rotationally-fixed manner, in particular by means of a fit-type connection.

17. A drive arrangement according to any one of claims 1 to 3 or 8-16, **characterised in that** secured to the holding means (23) there is a roller holding means for rotatable mounting and holding of a roller (33),
wherein the minimum distance between the roller (33) and the cable drum (30) is equal to the diameter of the cable (4), in particular of the cable (4) wound on the cable drum (30), in particular such that the cable (4) can only be wound on the cable drum (30) in a single layer,
and/or **in that**
the electric motor (20), in particular by means of its housing, rests against the roller holding means.

## Revendications

1. Dispositif d'entraînement comprenant un arbre (31), un enrouleur (30) de câbles, un moyen de retenue (23), un motoréducteur et un godet de pelletage,
le motoréducteur comportant une transmission (21) entraînée par un moteur électrique (20) dudit motoréducteur et munie d'un arbre de sortie, en particulier d'un arbre mené,
sachant que des paliers sont logés dans une partie formant carter de la transmission (21), en vue du montage rotatif de l'arbre de sortie,
l'arbre (31) étant monté à rotation, notamment par rapport au moyen de retenue (23), à l'aide de paliers logés dans ledit moyen de retenue (23),
l'enrouleur (30) de câbles étant relié audit arbre (31) avec verrouillage rotatif,
sachant que deux câbles (4), notamment distants l'un de l'autre dans la direction axiale, sont au moins partiellement enroulés sur ledit enrouleur (30),
le premier câble (4) étant fixé, par sa région extrême, à une première partie (6) du godet,
le second câble (4) étant fixé, par sa région extrême, à une seconde partie (6) dudit godet,
sachant que le moteur électrique (20) est alimenté par un onduleur, lequel onduleur est notamment englobé par un convertisseur à alimentation par secteur,
**caractérisé par le fait que**
l'arbre de sortie de la transmission (21) est réalisé sous la forme d'un arbre creux (22),
les parties (6) du godet étant agencées avec montage rotatif autour d'un axe commun de rotation,
chaque partie (6) dudit godet étant reliée, par l'intermédiaire d'un palier tournant respectif, à une tige (5) reliée au moyen de retenue (23), notamment reliée avec jeu,
sachant, en particulier, que les paliers tournants sont mutuellement espacés et sont situés à distance des deux régions extrêmes,
un capteur étant implanté sur le moteur électrique (20), en vue de détecter la position angulaire de l'arbre rotorique dudit moteur électrique (20),
l'onduleur étant équipé d'une électronique de signaux dotée d'une mémoire,
le capteur étant connecté à ladite électronique de signaux,
- sachant que l'électronique de signaux est pourvue d'un moyen comparateur adéquatement conçu pour comparer, à la valeur angulaire détectée par le capteur, une première valeur angulaire sélectionnée à partir de la mémoire et associée à un premier emplacement (1) de l'axe commun de rotation, et pour déconnecter le moteur électrique (20) en fonction du résultat de la comparaison, notamment de façon telle qu'il soit mis un terme à l'enroulement du câble (4) considéré, sur l'enrouleur (30) de câbles, lors de la fermeture du godet de pelletage et lorsque ladite première valeur angulaire est atteinte,
- et/ou sachant que ladite électronique de signaux est nantie d'un moyen comparateur adéquatement conçu pour comparer, à la valeur angulaire détectée par ledit capteur, une première valeur angulaire sélectionnée à partir de ladite mémoire et associée à un second emplacement (2) dudit axe commun de rotation, et pour déconnecter ledit moteur électrique (20) en fonction du résultat de la comparaison, notamment de façon telle qu'il soit mis un terme au déroulement du câble (4) considéré, d'avec ledit enrouleur (30), lors de l'ouverture dudit godet de pelletage et lorsque la seconde valeur angulaire est atteinte.

2. Dispositif d'entraînement selon la revendication 1,
**caractérisé par le fait**
**qu'**un premier interrupteur de fin de course, connecté électriquement à l'électronique de signaux, est fixé au moyen de retenue (23) en étant adéquatement fixé, en particulier, de manière à détecter une première tige (5) au sein desdites tiges, ou une partie reliée rigidement à ladite première tige (5), notamment de façon telle qu'une déconnexion du moteur électrique (20) soit provoquée en fonction du résultat de la détection ;
et/ou par le fait
**qu'**un second interrupteur de fin de course, connecté électriquement à ladite électronique de signaux, est fixé audit moyen de retenue (23) en étant adéquatement fixé, en particulier, de manière à détecter une seconde tige (5) au sein desdites tiges, ou une partie reliée rigidement à ladite seconde tige (5), notamment de façon telle qu'une déconnexion dudit moteur électrique (20) soit provoquée en fonction du résultat de la détection.

3. Dispositif d'entraînement selon l'une des revendications précédentes,
**caractérisé par le fait**
**que** l'onduleur est muni d'un capteur de courant en vue de détecter le courant du moteur électrique (20), c'est-à-dire, en particulier, afin de détecter la quantité de courant délivrée audit moteur électrique (20) par ledit onduleur, ledit capteur de courant étant connecté à un moyen de surveillance de l'électronique de signaux qui est approprié pour surveiller la valeur de courant détectée, concernant le dépassement d'une valeur de seuil, notamment en vue de provoquer une déconnexion dudit moteur en cas de surcharge, en particulier de façon à activer un frein relié audit moteur.

4. Dispositif d'entraînement selon l'une des revendications précédentes,
**caractérisé par le fait**
**qu'**un premier support de rouleaux, sur lequel deux rouleaux (33) sont implantés et sont montés à rotation, est fixé au moyen de retenue (23),
lesquels rouleaux (33) sont distants l'un de l'autre et sont orientés coaxialement l'un à l'autre, l'axe de rotation desdits rouleaux (33) étant orienté parallèlement à l'axe de rotation de l'enrouleur (30) de câbles,
sachant notamment que, pour empêcher un enroulement en plusieurs couches sur ledit enrouleur (30), la distance minimale, comprise entre ledit enrouleur (30) et le rouleau (33) considéré, est inférieure au double du diamètre de câblage, en particulier du diamètre du câble (4), et/ou supérieure au diamètre de câblage ou égale audit diamètre de câblage.

5. Dispositif d'entraînement selon la revendication 4,
**caractérisé par le fait que**
la zone couverte par l'enrouleur (30) de câbles, dans la direction axiale, inclut la zone couverte par les deux rouleaux (33) dans la direction axiale.

6. Dispositif d'entraînement selon l'une des revendications 4 à 5,
**caractérisé par le fait que**
le premier rouleau (33), au sein desdits rouleaux, est en contact avec un premier câble (4) au-dessus de l'emplacement auquel ledit premier câble (4) amorce son contact avec l'enrouleur (30) de câbles,
sachant que ledit premier rouleau (33) présente, par rapport à l'axe de rotation dudit enrouleur (30), une valeur d'espacement d'angles périphériques comprise entre 10° et 50° vis-à-vis de cet emplacement et/ou vis-à-vis du plan horizontal,
sachant notamment que ledit premier câble (4) s'étend pour l'essentiel verticalement à partir dudit enrouleur (30) jusqu'à une première partie (6) du godet, en particulier depuis ledit emplacement, lequel premier câble (4) est notamment fixé à ladite première partie (6) du godet par sa région extrême ;
et/ou **par le fait que**
le deuxième rouleau (33), au sein desdits rouleaux, est en contact avec un second câble (4) au-dessus de l'emplacement auquel ledit second câble (4) amorce son contact avec ledit enrouleur (30) de câbles,
sachant que ledit deuxième rouleau (33) présente, par rapport à l'axe de rotation dudit enrouleur (30), une valeur d'espacement d'angles périphériques comprise entre 10° et 50° vis-à-vis de cet emplacement et/ou vis-à-vis du plan horizontal,
sachant notamment que ledit second câble (4) s'étend pour l'essentiel verticalement à partir dudit enrouleur (30) jusqu'à une seconde partie (6) du godet, en particulier depuis ledit emplacement, lequel second câble (4) est notamment fixé à ladite seconde partie (6) du godet par sa région extrême.

7. Dispositif d'entraînement selon l'une des revendications 4 à 6,
**caractérisé par le fait**
**qu'**un second support de rouleaux, sur lequel un troisième rouleau (34) est implanté et est monté à rotation, est fixé au moyen de retenue (23),
lequel troisième rouleau est situé à distance des deux autres rouleaux (33) dans la direction du pourtour,
l'axe de rotation dudit troisième rouleau (34) étant orienté parallèlement à l'axe de rotation de l'enrouleur (30) de câbles,
sachant notamment que, pour empêcher un enroulement en plusieurs couches sur ledit enrouleur (30), la distance minimale, comprise entre ledit enrouleur (30) et ledit troisième rouleau (34), est inférieure au double du diamètre de câblage, en particulier du diamètre du câble (4), et/ou supérieure au diamètre de câblage ou égale audit diamètre de câblage,
étant notamment précisé que la zone couverte par ledit enrouleur (30), dans la direction axiale, inclut la zone couverte par ledit troisième rouleau (34) dans la direction axiale.

8. Dispositif d'entraînement selon l'une des revendications précédentes,
**caractérisé par le fait**
**qu'**un bras (24) de support de couple, en particulier une pièce de support de couple, est relié(e) au moyen de retenue (23) et notamment relié(e) à l'aide de vis (25),
sachant qu'au moins une vis, traversant de part en part un évidement dudit bras (24) de support de couple, est vissée
- dans un perçage taraudé de la partie formant carter de la transmission (21) ou
- dans un perçage taraudé d'une pièce en applique contre ladite partie formant carter de la transmission (21), notamment une pièce reliée à ladite partie formant carter, par complémentarité de formes, en particulier dans la direction de l'axe de rotation de l'arbre (31),
sachant que ladite vis presse une première bague d'amortissement (32) sur le bras (24) de support de couple, par sa tête, de sorte que ledit bras (24) de support de couple pousse une seconde bague d'amortissement (32) en direction de ladite partie formant carter de la transmission (21).

9. Dispositif d'entraînement selon l'une des revendications précédentes,
**caractérisé par le fait que**
la transmission (21) est réalisée sous la forme d'une transmission à arbres parallèles, et l'arbre rotorique du moteur électrique (20) est orienté parallèlement à l'arbre (31).

10. Dispositif d'entraînement selon la revendication 8,
**caractérisé par le fait que**
le diamètre intérieur libre de l'évidement pratiqué dans le bras (24) de support de couple est supérieur au diamètre extérieur maximal de la région de la vis qui couvre, dans la direction axiale, la même zone que celle couvrant également ledit évidement dans la direction axiale.

11. Dispositif d'entraînement selon la revendication 8 ou 10,
**caractérisé par le fait que**
les bagues d'amortissement (32) sont fabriquées en un matériau doué d'une élasticité supérieure à celle du matériau dans lequel le bras (24) de support de couple est fabriqué et/ou dans lequel la partie formant carter est fabriquée.

12. Dispositif d'entraînement selon l'une des revendications 8, 10 ou 11,
**caractérisé par le fait que**
les bagues d'amortissement (32) sont fabriquées en matière plastique et/ou en caoutchouc.

13. Dispositif d'entraînement selon l'une des revendications 8 ou 10 à 12,
**caractérisé par le fait que**
le bras (24) de support de couple est réalisé sous la forme d'une pièce en acier coudée en L,
une première branche du L s'étendant parallèlement à l'axe de rotation de l'arbre (31), et l'autre branche s'étendant perpendiculairement audit axe de rotation dudit arbre (31).

14. Dispositif d'entraînement selon l'une des revendications 8 ou 10 à 13,
**caractérisé par le fait que**
chaque bague d'amortissement (32) est conçue en plusieurs parties.

15. Dispositif d'entraînement selon l'une des revendications 8 ou 10 à 14,
**caractérisé par le fait que**
chaque bague d'amortissement (32) est réalisée sous la forme d'un empilement de bagues respectivement fabriquées en un matériau différent.

16. Dispositif d'entraînement selon l'une des revendications précédentes,
**caractérisé par le fait que**
l'arbre (31) est partiellement emboîté dans l'arbre creux (22) et est relié avec verrouillage rotatif, notamment au moyen d'une liaison clavetée.

17. Dispositif d'entraînement selon l'une des revendications 1 à 3 ou 8-16,
**caractérisé par le fait**
**qu'**un support de rouleau est fixé au moyen de retenue (23), en vue du montage rotatif et du maintien d'un rouleau (33),
la distance minimale, entre ledit rouleau (33) et l'enrouleur (30) de câbles, étant égale au diamètre du câble (4), notamment du câble (4) enroulé sur ledit enrouleur (30),
en particulier de façon telle que ledit câble (4) ne puisse être enroulé qu'en une seule couche sur ledit enrouleur (30) ;
et/ou par le fait que
le moteur électrique (20) repose sur ledit support de rouleau, en particulier par son carter.
